# EUROPÄISCHE PATENTSCHRIFT

(11) **EP 0 673 306 B1**
(45) Veröffentlichungstag und Bekanntmachung des Hinweises auf die Patenterteilung: **17.09.1997**
(21) Anmeldenummer: 94922217.8
(22) Anmeldetag: 17.08.1994
(51) Int. Cl.: B31D 1/02

(54) **PAPIERBÖGEN ODER -BAHNEN MIT HERAUSTRENNBAREN SELBSTKLEBE-ETIKETTEN**
SHEETS OR CONTINUOUS STRIPS OF PAPER WITH DETACHABLE SELF-ADHESIVE LABELS
FEUILLES OU BANDES DE PAPIER AVEC ETIQUETTES AUTOADHESIVES SEPARABLES

(30) Priorität: 18.08.1993 CH 2466/93
(43) Veröffentlichungstag der Anmeldung: 27.09.1995
(73) Patentinhaber: FOLIEN FISCHER AG, CH-5605 Dottikon (CH)
(72) Erfinder: FISCHER, Jules, CH-8967 Widen (CH)
(74) Vertreter: Hug Interlizenz AG
(86) Internationale Anmeldenummer: CH9400162
(87) Internationale Veröffentlichungsnummer: WO9505281

(56) Entgegenhaltungen:
- EP-A- 0 342 006
- WO-A-85/04368
- DE-A- 3 403 363
- GB-A- 865 165
- GB-A- 2 235 176
- GB-A- 2 235 177
- US-A- 2 391 539
- Week 8340, Derwent Publications Ltd., London, GB; AN 83-781809 & SU,A,979 560 (PAPER RES INST) 12. Juli 1982

## Beschreibung

### TECHNISCHES GEBIET

Die vorliegende Erfindung betrifft Papierbögen oder -bahnen mit heraustrennbaren Selbstklebe-Etiketten sowie insbesondere ein neuartiges Verfahren zur Herstellung solcher Papierbögen- oder -bahnen, bei welchem auf eine laufende Papierbahn zumindest im Bereich der Etikette ein Haftkleber und ein Trennpapier aufgebracht und die Etiketten beim Durchlauf der Papierbahn durch eine Stanzvorrichtung ausgestanzt werden. Die Erfindung betrifft schliesslich auch noch eine Vorrichtung zur Durchführung dieses Verfahrens.

### STAND DER TECHNIK

In der EP-B1-0175719 werden eingangs mehrere Verfahren zur Herstellung von Papierbögen oder Papierbahnen, insbesondere von Formularen, mit heraustrennbaren Selbstklebe-Etiketten beschrieben, die im Bereich der Etiketten eine unerwünscht grosse Dicke aufweisen und/oder bei welchen die Gefahr besteht, dass unter Wärme- oder Druckeinwirkung Haftkleber über den Bereich der Etiketten hinaus in die umliegende Randzone austritt, was zu einem Verkleben führen kann.

Bei den Verfahren gemäss der EP-B1-0175719 werden diese Nachteile zwar vermieden; die Etiketten werden dabei jedoch nicht vollständig aus der Papierbahn ausgestanzt, sondern bleiben über Schwächungslinien, wie z.B. Perforationen, mit der Papierbahn verbunden.

Bei einem ähnlichen Verfahren, das in der Praxis konkret angewendet wird, werden auf eine Papierbahn im Bereich der Etiketten zunächst eine Haftklebeschicht und Trennpapierstücke aufgebracht. Erst nachfolgend werden die Etiketten ausgestanzt, wobei durch die Papierbahn und die Haftklebeschicht durchgestanzt (Nass-Durchstanzen), das Trennpapier auf der Rückseite der Papierbahn jedoch lediglich angestanzt wird. Die Etiketten bleiben dabei in der Papierbahn fixiert, weil die Haftklebeschicht und die Trennpapierstücke die Etiketten flächenmässig allseitig etwas überragen. Indem die Trennpapierstücke ihrerseits allseitig die Haftklebeschicht etwas überragen, wird vermieden, dass Haftkleber über den Bereich des Trennpapiers hinaus austreten und zu einem Verkleben führen kann.

Äusserst problematisch und delikat bei dem zuletzt beschriebenen Verfahren ist das Anstanzen. Das Einrichten und Zurichten der entsprechenden Stanzvorrichtung ist aufwendig und zeitraubend und überdies schwierig über einen längeren Zeitraum konstant zu halten. Um das Anstanzen fertigungstechnisch überhaupt in den Griff zu bekommen, müssen dickere und somit teurere Trennpapiere als für den Gebrauchszweck an sich erforderlich verwendet werden. Dickere Trennpapiere führen vor allem zu einer grösseren Gesamtdicke der Papierbögen- oder bahnen im Bereich der Etiketten, was deren Handhabung beim Stapeln, Rollen oder Beschriften erschwert.

Das Anstanzen wird auch durch die vorgängige Beschichtung mit dem Haftkleber erschwert. Der in den allermeisten Fällen eingesetzte wässrige Acrylkleber feuchtet die Papierbahn an, was eine Reduktion der Stanzleistung zur Folge hat. Abhilfe kann hier zwar eine Vortrockung schaffen, doch ist diese aufwendig, energiefressend und gefährdet zudem die Planlage der Papierbahn. Ein Laserprinterdurchlauf beim Kunden kann dadurch erschwert oder unmöglich gemacht werden.

### DARSTELLUNG DER ERFINDUNG

Es ist insbesondere Aufgabe der vorliegenden Erfindung, ein einfaches und wirtschaftliches Verfahren zur Herstellung von Papierbögen oder -bahnen mit integrierten, jedoch voll ausgestanzten Selbstklebe-Etiketten der eingangs genannten Art anzugeben, das die vorerwähnten Nachteile vermeidet und unter Verwendung von wesentlich dünnerem Trennpapier ausführbar ist. Zudem soll eine zur Durchführung des Verfahrens geeignete Vorrichtung angegeben werden.

Das erfindungsgemäss Verfahren ist in Anspruch 1 gekennzeichnet. Die Ansprüche 2 bis 10 betreffen vorteilhafte Ausgestalungen dieses Verfahrens.

Bei dem erfindungsgemässen Verfahren ist das Stanzen demnach ein Trocken-Durchstanzen, welches nur an der Papierbahn vor dem Aufbringen des Haftklebers und des Trennpapiers ausgeführt wird. Der Haftkleber wird erst nachfolgend zusammen mit dem Trennpapier auf die Papierbahn aufgebracht. Die ausgestanzten, d.h. mit der Papierbahn nicht mehr verbundenen Etiketten werden in der Papierbahn an ihrem ursprünglichen Ort solange fixiert, bis diese Fixierung durch das mit dem Haftkleber beschichtete Trennpapier übernommen wird.

Das Ausstanzen erfolgt gemäss der Erfindung nicht im fertigen, sogenannten Haftkleberlaminat, sondern per Durchstanzen allein in der Papierbahn, bevor diese mit Haftkleber und Trennpapier zusammengeführt wird.

Das erfindungsgemässe Verfahren ermöglicht die Herstellung von Selbstklebe-Etiketten auf Trennpapieren mit wesentlich dünneren Stärken als bisher. So lassen sich z.B. Silikonpapiere von den bisher üblichen 80 g/m² oder zumindest 50 g/m² auf lediglich 30g/m² reduzieren. Die Stärke silikonisierter Folien lässt sich von 50µ auf 20 bis 25µ reduzieren.

Mit dem erfindungsgemässen Verfahren lassen sich höhere Produktionsgeschwindigkeiten erreichen und vor allem die Einrichtzeiten der Produktionsmaschinen wesentlich verkürzen.

Die Fixierung der ausgestanzten Etiketten in der Papierbahn zwischen dem Austanzen und dem Aufbringen des Haftklebers bzw. Trennpapiers erfolgt vorzugsweise elektrostatisch oder vakuumtechnisch und zwar entweder auf einem der Zylinder der Stanzvorrichtung oder einem mit der Papierbahn sich mitbewegenden Endlos-Förderband.

Das Trennpapier wird vorzugsweise von einer Rolle abgezogen. Das Trennpapier kann bereits auf der Rolle mit dem Haftkleber beschichtet sein. Die Beschichtung mit dem Haftkleber kann jedoch ebenfalls erst unmittelbar vor dem Aufbringen auf die Papierbahn erfolgen.

Die Papierbahn kann ganzflächig mit dem Trennpapier laminiert werden, was dann von Vorteil ist, wenn man praktisch nur Selbstklebeetiketten herstellen möchte. Das Trennpapier kann andererseits vor dem Aufbringen auf die Papierbahn auf lediglich etwa die Grösse der Etiketten zugeschnitten werden. Dies empfiehlt sich z.B. bei Formularen, die in einer grösseren Papierfläche nur eine einzelne, vergleichsweise kleine Etikette enthalten.

Der Haftkleber wird nach der Erfindung zusammen mit dem Trennpapier aufgebracht. Nachfolgend muss er sich jedoch so gut mit dem Etikettenmaterial verbinden, dass er auf der Etikettenrückseite haftet, wenn diese bei Gebrauch abgezogen wird. Es soll nach dem Abziehen der Etikette kein Haftkleber mehr auf dem Trennpapier im Bereich der Etikette zurückbleiben. Dieser sogenannte Haftklebertransfer kann durch Druckausübung beim Aufbringen des Trennpapiers unterstützt und beschleunigt werden. Wenn die Papierbahn z.B. in einer Stanzvorrichtung mit einem rotierenden Stanzzylinder um diesen umgelenkt wird und das Aufbringen des Trennpapiers ebenfalls auf dem Stanzzylinder erfolgt, dann üben die Stanzmesser des Stanzzylinders an den Schnittkanten der Etiketten einen erhöhten Druck aus, der sich, wie erläutert, günstig auf den Haftklebertransfer auswirkt. Der dabei ausgeübte Druck ist allerdings viel geringer als der beim Stanzen, so dass keine Probleme wie z.B. beim Anstanzen auftreten.

Die erfindungsgemässe Vorrichtung ist in Anspruch 11 gekennzeichnet, wobei die Ansprüche 12 bis 18 bevorzugte Ausgestaltungen dieser Vorrichtung betreffen.

Ein nach dem erfindungsgemässen Verfahren hergestellter Papierbogen oder eine entsprechende Papierbahn mit mindestens einer heraustrennbaren Etikette ist schliesslich in Anspruch 19 gekennzeichnet, wobei Anspruch 20 wiederum eine bevorzugte Ausführungsform mit einem extrem dünnen und nur sehr wenig auftragenden Trennpapier angibt. Charakteristisch ist, dass das Trennpapier sowie der Haftkleberauftrag keinerlei Stanzspuren aufweisen.

### KURZE ERLÄUTERUNG DER FIGUREN

Die Erfindung soll nachfolgend anhand von Ausführungsbeispielen im Zusammenhang mit den Figuren näher erläutert werden. In Fig. 1 ist ein einzelner Papierbogen oder ein Formular mit einer heraustrennbaren Selbstklebe-Etikette in Aufsicht sowie in zwei Schnitten dargestellt. Die Figuren 2 bis 4 zeigen drei verschiedene Vorrichtung zur Ausführung des erfindungsgemässen Verfahrens zur Herstellung solcher Bögen respektive Formulare in drei unterschiedlichen Varianten. In den Figuren sind übereinstimmende Teile mit den gleichen Bezugszeichen versehen.

### WEGE ZUR AUSFÜHRUNG DER ERFINDUNG

Zunächst wird auf Fig. 1 bezug genommen. Diese zeigt unter a) ein mit einer Randlochung versehenes Formular 1 aus einem Papiermaterial mit einer aus diesem heraustrennbaren Etikette 2. Wie sich in der geschnittenen Darstellung unter b) (Schnitt A-A in Fig. 1a) ersehen lässt, ist die Etikette 2 im Formular 1 durch ein rückseitig auf dieses aufgeklebtes, die Etikette 2 randseitig allseitig überragendes Trennpapierstück 3 fixiert. Mit 4 ist in Fig. 1 jeweils eine Haftklebeschicht bezeichnet, welche die Etikette ebenfalls randseitg allseitig überragt, flächenmässig jedoch etwas kleiner als das Trennpapierstück 3 ist. Der Haftkleber der Haftklebeschicht 4 weist am Papier des Formulares 1 bzw. der Etikette 2 eine grössere Haftung auf als am Trennpapier 3. Die Haftklebeschicht rückseitig der Etikette 2 löst sich demzufolge zusammen mit der Etikette bei deren Ablösung vom Trennpapier 3 ab, wie dies Fig. 1c) zeigt.

Bei der Vorrichtung von Fig. 2 läuft eine Papierbahn 5 von einer Rolle 6 zunächst zwischen einem Stanzzylinder 7 und einem Gegenstandszylinder 8 einer Stanzvorrichtung 9 durch. Dabei werden die gewünschten Etiketten 2 aus der Papierbahn 5 ausgestanzt. Nach dem Stanzen weisen die Etiketten 2 keinerlei Verbindung mehr mit der Papierbahn 5 auf. Von einer weiteren Rolle 10 wird eine Trennpapierbahn 11 (z.B. ein Silikonpapier oder auch eine Trennfolie) abgezogen und in einer Beschichtungsstation 12 mit einem Haftkleber 4 selektiv beschichtet. Mittels einer Schneidvorrichtung 13 werden von der Trennpapierbahn 11 einzelne, mit Haftkleber beschichtete Trennpapierstücke 3 abgeschnitten. Die beschichteten Trennpapierstücke 3 werden nachfolgend in einer Laminierungsvorrichtung 14 auf die Papierbahn 5 im Bereich der Etiketten 2 auflaminiert. Die Laminierungsvorrichtung 14 umfasst hier einerseits den bereits erwähnten Stanzzylinder 7 der Stanzvorrichtung 9 sowie einen Laminierungszylinder 15.

Damit die beim Durchlauf zwischen dem Stanzzylinder 7 und dem Gegenstandszylinder 8 aus der Papierbahn 5 ausgestanzten Etiketten 2 bei der Weiterbewegung der Papierbahn 5 an ihrer ursprünglichen Stelle in der Papierbahn 5 verbleiben, bis sie durch die auflaminierten Trennpapierstücke 3 dort fixiert werden, werden sie vorübergehend auf dem Stanzzylinder 7 fixiert. Eigens zu diesem Zweck wird die Papierbahn 5 um diesen herum umgelenkt. Nach nur etwa einer Viertelumdrehung auf dem Stanzzylinder 7 werden die Trennpapierstücke 3 bereits über den Laminierungszylinder 15 zugeführt. Dem Stanzzylinder 7 kommt dann auch noch die Aufgabe zu als Gegendruckzylinder beim Laminierungsvorgang zu wirken. Die kurzfristige Fixierung auf dem Stanzzylinder 7 erfolgt insbesondere elektrostatisch, wobei die statische Elektrizität hierzu mittels der Elemente 16 erzeugt wird. Zur vakuumtechnischen Fixierung müsste der Stanzzylinder mit Vakuumsauglöchern von ca 1 - 3 mm Durchmesser versehen sein, welche periodisch auf Saugen und Loslassen angesteuert werden.

Im Beispiel von Fig. 2 wird die Papierbahn 5 um den Stanzzylinder 7 um 180° umgelenkt. Grundsätzlich wäre jedoch bereits ein kleinerer Umlenkwinkel ausreichend, wobei dieser allerdings von der Grösse der Etiketten und dem Durchmesser des Stanzzylinders abhängt.

Die Umlenkung der Papierbahn 5 und die Fixierung der Etiketten 2 könnte auch um bzw. auf dem Gegenstandszylinder 8 erfolgen. Die diesbezügliche Verwendung des Stanzzylinders 7 hat jedoch den Vorteil, dass im Augenblick des Auflaminierens der beschichteten Trennpapierstücke 3 die Messerkanten des Stanzzylinders für einen gewissen zusätzlichen Laminierungsdruck im Randbereich der Etiketten bewirken, der sich günstig auf den Transfer des Haftklebers vom Trennpapier auf die Etiketten auswirkt.

In Fig. 2 sind mit 17 noch ein Endlos-Förderband für die Zuführung der Trennpapierbahn 11 sowie mit 18 eine Trocknungsvorrichtung für den Haftkleberauftrag auf der Trennpapierbahn 11 bezeichnet. Das Endlos-Förderband 17 wird vorzugsweise relativ zur Bewegung der Papierbahn 5 so gesteuert, dass die Trennpapierstücke 3 exakt richtig auf dieser im Bereich der ausgestanzten Etiketten 2 zu liegen kommen.

Bei der Vorrichtung von Fig. 3 entfällt die Beschichtungsstation 12 und die Trocknungsvorrichtung 18, da hier die Trennpapierbahn bereits auf der Rolle 10 mit dem Haftkleber 4 beschichtet ist. Die Haftkleberbeschichtung ist nicht durchgehend, sondern, wie bereits bei Fig. 2, selektiv unterbrochen. Die Trennpapierstücke 3 können dadurch auf den Formularen die Haftklebeschichten flächenmässig etwas überragen. Auch muss die Schneidvorrichtung 13 nicht durch den Haftkleber mit durchschneiden. Ansonsten bestehen keine Unterschiede zwischen Fig. 2 und Fig. 3.

In Fig. 4 erfolgt die zeitweilige Fixierung der Etiketten 2 nicht auf einem der Zylinder der Stanzvorrichtung 9 sondern auf einem extra zu diesem Zweck vorgesehenen Endlos-Förderband 19. Dieses ist am Zylinder 8 der Stanzvorrichtung um eine Rolle 20 mit einem gegenüber dem Zylinder 8 sehr kleinen Durchmesser umgelenkt, um die Etiketten 2 bereits übernehmen zu können, solange diese noch nicht vollständig aus der Papierbahn ausgestanzt sind. Der Abstand zwischen der Rolle 20 und der Engstelle zwischen den beiden Zylindern 7 und 8 der Stanzvorrichtung 9 sollte also kleiner als die Ausdehnung der Etiketten 2 in Längsrichtung der Papierbahn 5 sein. Die Fixierung der Etiketten auf dem Endlos-Förderband 19 erfolgt wieder elektrostatisch. Auch in Fig. 4 ist die Trennpapierbahn 11 bereits auf der Rolle 10 mit Haftkleber vorbeschichtet. Der Haftkleberauftrag ist hier allerdings kontinuierlich und weist keine Lücken auf wie in Fig. 3. Die Vorrichtungen von Fig. 2 und Fig. 3 könnten natürlich ebenfalls mit einem kontinuierlichen Haftkleberauftrag auf der Trennpapierbahn betrieben werden.

Schlussendlich muss zur Herstellung von Einzelbögen oder Einzelformularen aus der Papierbahn 5 diese natürlich noch geeignet beschnitten werden, was in den Figuren allerdings nicht mehr dargestellt ist. Die Papierbahn kann also solche aber auch belassen werden.

## Patentansprüche

1. Verfahren zur Herstellung von Papierbögen oder -bahnen (1) mit aus der Papierebene heraustrennbaren Selbstklebe-Etiketten (2), bei welchem auf eine laufende Papierbahn (5) zumindest im Bereich der Etiketten (2) ein Haftkleberauftrag (4) und ein Trennpapier (3) aufgebracht und die Etiketten (2) beim Durchlauf der Papierbahn (5) durch eine Stanzvorrichtung (9) ausgestanzt werden, wobei das Stanzen ein Durchstanzen ist, welches nur an der Papierbahn (5) vor dem Aufbringen des Haftkleberauftrags(4) und des Trennpapiers (3) ausgeführt wird, dadurch gekennzeichnet, dass der Haftkleberauftrag (4) jeweils zusammen mit und auf dem Trennpapier (3) auf die Papierbahn (5) aufgebracht wird, dass die Stanzung vollumlaufend erfolgt und dass die ausgestanzten Etiketten (2) in der Papierbahn (5) fixiert werden bis ihre Fixierung durch das mit dem Haftkleberauftrag (4) beschichtete Trennpapier (3) jeweils übernommen wird.

2. Verfahren nach Anspruch 1, dadurch gekennzeichnet, dass die Stanzvorrichtung (9) einen rotierenden Stanzzylinder (7) und einen rotierenden Gegenstandszylinder (8) umfasst, dass die Etikette beim Durchlauf der Papierbahn (5) zwischen den beiden Zylindern (7,8) ausgestanzt und nachfolgend um einen der beiden Zylinder (7,8) umgelenkt wird und dass die Fixierung der ausgestanzten Etiketten (2) in der Papierbahn (5) auf diesem Zylinder (7,8) erfolgt.

3. Verfahren nach Anspruch 2, dadurch gekennzeichnet, dass die Papierbahn (5) um den Stanzzylinder (7) umgelenkt wird.

4. Verfahren nach Anspruch 1, dadurch gekennzeichnet, dass die Fixierung der ausgestanzten Etiketten (2) auf einem sich mit der Papierbahn (5) mitbewegenden Endlos-Förderband (19) erfolgt.

5. Verfahren nach einem der Ansprüche 1 bis 4, dadurch gekennzeichnet, dass die Fixierung der ausgestanzten Etiketten elektrostatisch erfolgt.

6. Verfahren nach einem der Ansprüche 1 bis 4, dadurch gekennzeichnet, dass die Fixierung der ausgestanzten Etiketten vakuumtechnisch erfolgt.

7. Verfahren nach einem der Ansprüche 1 bis 6, dadurch gekennzeichnet, dass das Trennpapier (3) als Endlosmaterial von einer Rolle (10) abgezogen, zugeschnitten und in Einzelstücken auf die Papierbahn (5) aufgebracht wird.

8. Verfahren nach einem der Ansprüche 1 bis 7, dadurch gekennzeichnet, dass das Trennpapier erst unmittelbar vor dem Aufbringen auf die Papierbahn (5) mit dem Haftkleberauftrag (4) versehen wird.

9. Verfahren nach Anspruch 7, dadurch gekennzeichnet, dass das Trennpapier (3) bereits auf der Rolle (10) mit dem Haftkleberauftrag beschichtet ist.

10. Verfahren nach einem der Ansprüche 1 bis 9, dadurch gekennzeichnet, dass der Haftkleber ein Transferkleber, insbesondere ein Acrylkleber ist.

11. Vorrichtung zur Durchführung des Verfahrens nach einem der Ansprüche 1 bis 10 mit Mitteln (7,8) zum Ausstanzen von Etiketten (2) aus einer laufenden Papierbahn (5) und Mitteln (14) zum Aufspenden eines Haftkleberauftrags (4) und von Trennpapier (3) auf die Papierbahn (5), dadurch gekennzeichnet, dass die Mittel zum Ausstanzen die Etiketten vollumlaufend ausstanzen, dass die Mittel zum Ausstanzen (7,8) in Laufrichtung der Papierbahn (5) den Mitteln zum Aufspenden (14) vorgeordnet und zwischen den Mitteln zum Ausstanzen (7,8) und den Mitteln zum Aufspenden (14) Mittel (7,16,19,20) zum zeitweiligen Fixieren der mit den Mitteln zum Ausstanzen (7,8) ausgestanzten Etiketten (2) in der Papierbahn (5) vorgesehen sind.

12. Vorrichtung nach Anspruch 11, dadurch gekennzeichnet, dass die Mittel zum Ausstanzen (7,8) einen mit einem Gegenstandszylinder (8) zusammenwirkenden Stanzzylinder (7) umfassen und dass der Stanz- (7) oder der Gegenstandszylinder (8) Teil auch der Mittel zum Fixieren sowie Teil der Mittel zum Aufspenden (14) ist und die Papierbahn (5) teilweise um diesen umgelenkt ist.

13. Vorrichtung nach Anspruch 12, dadurch gekennzeichnet, dass der Stanzzylinder (7) Teil der Mittel zum Fixieren und der Mittel zum Aufspenden (14) ist.

14. Vorrichtung nach Anspruch 11, dadurch gekennzeichnet. dass die Mittel zum Fixieren ein sich mit der Papierbahn mitbewegendes Endlos-Förderband (19) umfassen.

15. Vorrichtung nach einem der Ansprüche 11 bis 14, dadurch gekennzeichnet, dass die Mittel zum Fixieren elektrostatische Mittel sind.

16. Vorrichtung nach einem der Ansprüche 11 bis 14, dadurch gekennzeichnet, dass die Mittel zum Fixieren vakuumtechnische Mittel sind.

17. Vorrichtung nach einem der Ansprüche 11 bis 16, dadurch gekennzeichnet, dass die Mittel zum Aufspenden (14) Mittel zum Abziehen des Trennpapiers als Endlosbahn (11) von einer Rolle (10), Mittel (13) zum Zuschneiden einzelner Trennpapierstücke aus der Endlosbahn (11) und einen Laminierungszylinder (15) umfassen.

18. Vorrichtung nach einem der Ansprüche 11 bis 17, dadurch gekennzeichnet, dass die Mittel zum Aufspenden (14) Mittel (12,18) zur Nassbeschichtung des Trennpapiers (3) mit dem Haftkleberauftrag (4) umfassen.

19. Papierbogen- oder Papierbahn (1) mit mindestens einer aus der Papierebene heraustrennbaren, ausgestanzten Selbstklebe-Etikette (2) mit rückseitigem, von einem Trennpapier (3) abgedeckten Haftkleberauftrag (4), wobei die Etikette ((2) dadurch in der Papierebene fixiert ist, dass der Haftkleberauftrag (4) sowie das Trennpapier (3) sie flächenmässig überragen und das Trennpapier (3) sowie der Haftkleberauftrag (4) keinerlei Stanzspuren aufweisen, dadurch gekennzeichnet, dass die Etikette vollumlaufend ausgestanzt ist.

20. Papierbogen- oder Papierbahn nach Anspruch 19, dadurch gekennzeichnet. dass das Trennpapier (3) ein Silikonpapier mit höchstens bis zu 30g/m² Flächengewicht oder eine silikonisierte Folie mit einer Stärke bis zu 25µ ist.

## Claims

1. A method to produce sheets or continuous strips of paper (1) with self-adhesive labels which are detachable from the paper plane, in which a pressure sensitive adhesive coat (4) and antiadhesive paper (3) are applied to a running strip of paper(5) at least in the zone of the labels and the labels (2) are punched out by a punching machine (9) during the passage of the strip of paper (5), with the punching being a punching through which is performed only on the strip of paper (5) prior to the application of the pressure sensitive adhesive coat (4) and the antiadhesive paper (3), characterized in that the pressure sensitive adhesive coat (4) is applied onto the strip of paper (5) together with and on the antiadhesive paper (3), that the punching occurs over the full rotation and that the punched-out labels (2) are fixed in the strip of paper (5) until their fixing is assumed by the antiadhesive paper (3) which is coated with the pressure sensitive adhesive coat (4).

2. A method as claimed in claim 1, characterized in that the punching apparatus (9) comprises a rotating punching cylinder (7) and a rotating counterpunch cylinder (8), that the label is punched out during the passage of the strip of paper (5) between the two cylinders (7, 8) and is then deflected about one of the two cylinders (7, 8) and that the fixing of the punched-out labels (2) in the strip of paper (5) occurs on this respective cylinder (7, 8).

3. A method as claimed in claim 2, characterized in that the strip of paper (5) is deflected about the punching cylinder (7).

4. A method as claimed in claim 1, characterized in that the fixing of the punched-out labels (2) occurs on an endless conveyor belt (19) which moves simultaneously with the strip of paper (5).

5. A method as claimed in one of the claims 1 to 4, characterized in that the fixing of the punched-out labels occurs electrostatically.

6. A method as claimed in one of the claims 1 to 4, characterized in that the fixing of the punched-out labels occurs by way of vacuum technology.

7. A method as claimed in one of the claims 1 to 6, characterized in that the antiadhesive paper (3) is drawn off as endless material from a roll (10), is cut to size and is applied in individual pieces on the strip of paper (5).

8. A method as claimed in one of the claims 1 to 7, characterized in that the antiadhesive paper is provided with the pressure sensitive adhesive coat (4) only immediately prior to the application on the strip of paper (5).

9. A method as claimed in claim 7, characterized in that the antiadhesive paper (3) is already coated on the roll (10) with the pressure sensitive adhesive coat.

10. A method as claimed in one of the claims 1 to 9, characterized in that the pressure sensitive adhesive is a transfer adhesive, in particular an acrylic adhesive.

11. An apparatus to perform the method as claimed in one of the claims 1 to 10 with means (7, 8) for punching out labels (2) from a running strip of paper (5) and means (14) for applying a pressure sensitive adhesive coat (4) and antiadhesive paper (3) on the strip of paper (5), characterized in that the means for punching out the labels punch out over the full rotation, that the means for punching out (7, 8) are provided in the running direction of the strip of paper (5) upstream of the means for applying (14) the coat and that between the means for punching out (7, 8) and the means for applying the coat (14) means (7, 16, 19, 20) are provided for the temporary fixing of the labels (2) punched out in the strip of paper (5) by the means for punching out (7, 8).

12. An apparatus as claimed in claim 11, characterized in that the means for punching out (7, 8) comprise a punching cylinder (7) cooperating with a counterpunch cylinder (8) and that the punching (7) or the counterpunch cylinder (8) is also part of the means for fixing as well as part of the means for applying the coat (14), and the strip of paper (5) is partly deflected around the same.

13. An apparatus as claimed in claim 12, characterized in that the punching cylinder (7) is a part of the means for fixing and the means for applying the coat (14).

14. An apparatus as claimed in claim 11, characterized in that the means for fixing comprise an endless conveyor belt (19) which moves simultaneously with the strip of paper.

15. An apparatus as claimed in one of the claims 11 to 14, characterized in that the means for fixing are electrostatic means.

16. An apparatus as claimed in one of the claims 11 to 14, characterized in that the means for fixing are vacuum-technological means.

17. An apparatus as claimed in one of the claims 11 to 16, characterized in that the means for applying the coat (14) comprise means for drawing off the antiadhesive paper as an endless strip of paper (11) from a roll (10), means (13) for cutting individual pieces of antiadhesive paper to size from the endless strip of paper (11) and a lamination cylinder (15).

18. An apparatus as claimed in one of the claims 11 to 17, characterized in that the means for applying the coat (14) comprise means (12, 18) for the wet coating of the antiadhesive paper (3) with the pressure sensitive adhesive coat (4).

19. A sheet or strip of paper (1) with at least one self-adhesive label (2) which is punched out and can be detached from the paper plane and is provided with a pressure sensitive adhesive coat (4) on the rear side which is covered by an antiadhesive paper (3), with the label (2) being fixed in the paper plane in such a way that the pressure sensitive adhesive coat (4) as well as the antiadhesive paper (3) cover the label as regards the surface and the antiadhesive paper (3) as well as the pressure sensitive adhesive coat (4) are not provided with any traces of punching, characterized in that the label is punched out over the full rotation.

20. A sheet or strip of paper as claimed in claim 19, characterized in that the antiadhesive paper (3) is a silicone paper with a basis weight of not more than up to 30 g/m² or a siliconized foil with a staple of up to 25µ.

## Revendications

1. Procédé de fabrication de feuilles ou de bandes de papier (1) avec des étiquettes autoadhésives (2) séparables du plan du papier, selon lequel on dépose au moins à la hauteur des étiquettes, une couche de masse auto-adhésive (4) et un papier transfert (3) sur une bande de papier (5) en mouvement et selon lequel les étiquettes (2) sont découpées à la matrice lors du passage de la bande de papier (5) à travers un dispositif de découpage, ce découpage étant un découpage sur toute l'épaisseur exécuté seulement sur la bande de papier (5) avant la pose de la masse auto-adhésive (4) et du papier transfert (3), caractérisé en ce que la couche de masse auto-adhésive est déposée sur la bande de papier (5) respectivement avec le papier transfert et sur ce dernier, en ce que le découpage se fait sur toute la circonférence, et en ce que les étiquettes découpées à la matrice (2) sont fixées dans la bande de papier (5) jusqu'à ce que leur fixage soit repris par le papier de transfert (3) recouvert d'une couche de masse auto-adhésive (4).

2. Procédé selon la revendication 1 caractérisé en ce que le dispositif de découpage (9) comprend un cylindre de découpage (7) rotatif et un contre-cylindre de découpage (8) rotatif, en ce que l'étiquette est découpée à la matrice lors du passage de la bande de papier (5) entre les deux cylindres (7,8) et est ensuite déviée pour contourner l'un des deux cylindres (7,8) et en ce que le fixage des étiquettes (2) découpées à la matrice dans la bande de papier (5) se fait sur ce cylindre (7,8).

3. Procédé selon la revendication 2 caractérisé en ce que la bande de papier (5) est déviée pour contourner le cylindre de découpage (7).

4. Procédé selon la revendication 1 caractérisé en ce que le fixage des étiquettes (2) découpées à la matrice se fait sur une bande transporteuse sans fin (19) se déplaçant avec la bande de papier (5).

5. Procédé selon l'une des revendications 1 à 4 caractérisé en ce que le fixage des étiquettes découpées à la matrice se fait électrostatiquement.

6. Procédé selon l'une des revendications 1 à 4 caractérisé en ce que le fixage des étiquettes découpées à la matrice se fait selon la technique du vide.

7. Procédé selon l'une des revendications 1 à 6 caractérisé en ce qu'on retire d'un rouleau (10) le papier transfert (3) sous la forme d'un matériau en continu, qu'on le coupe à dimension et qu'on en dépose des morceaux individuels sur la bande de papier (5).

8. Procédé selon l'une des revendications 1 à 7 caractérisé en ce que le papier transfert n'est enduit d'une couche de masse auto-adhésive (4) que directement avant sa pose sur la bande de papier (5).

9. Procédé selon la revendication 7 caractérisé en ce que le papier transfert (3) est enduit d'une couche de masse auto-adhésive alors qu'il se trouve encore sur le rouleau (10).

10. Procédé selon l'une des revendications 1 à 9 caractérisé en ce que la masse auto-adhésive est une colle de transfert, notamment une colle acrylique.

11. Dispositif pour la réalisation du procédé selon l'une des revendications 1 à 10 avec des moyens (7,8) permettant de découper à la matrice des étiquettes (2) dans une bande de papier (5) en mouvement et des moyens (14) permettant de déposer une couche d'une masse auto-adhésive(4) et un papier transfert (3) sur la bande de papier (5), caractérisé en ce que les moyens de découpage (7,8) découpent les étiquettes à la matrice sur toute la circonférence, en ce qu'ils sont disposés en amont des moyens (14) d'enduction dans le sens de passage de la bande de papier (5) et en ce qu'on prévoit entre les moyens de découpage (7,8) et les moyens d'enduction (14) des moyens (7,16,19,20) destinés au fixage temporaire dans la bande de papier (5) des étiquettes (2) découpées à l'aide des moyens de découpage (7,8).

12. Dispositif selon la revendication 11 caractérisé en ce que les moyens de découpage (7,8) comprennent un cylindre de découpage (7) agissant de manière concourante avec un contre-cylindre de découpage (8) et en ce que le cylindre de découpage ou le contre-cylindre (8) fait également partie des moyens de fixage ainsi que des moyens d'enduction et que la bande de papier est déviée pour les contourner en partie.

13. Dispositif selon la revendication 12 caractérisé en ce que le cylindre de découpage (7) fait partie des moyens de fixage et des moyens d'enduction (14).

14. Dispositif selon la revendication 11 caractérisé en ce que les moyens de fixage comprennent une bande transporteuse (19) sans fin se déplaçant avec la bande de papier.

15. Dispositif selon l'une des revendications 11 à 14 caractérisé en ce que les moyens de fixage sont des moyens électrostatiques.

16. Dispositif selon l'une des revendications 11 à 14 caractérisé en ce que les moyens de fixage sont des moyens relevant de la technique du vide.

17. Dispositif selon l'une des revendications 11 à 16 caractérisé en ce que les moyens d'enduction (14) comprennent des moyens permettant de tirer le papier transfert sous forme de bande continue (11) à partir d'un rouleau (10), des moyens pour découper à dimension des morceaux individuels à partir de la bande continue (11) et un cylindre à laminer (15).

18. Dispositif selon l'une des revendications 11 à 17 caractérisé en ce que les moyens d'enduction (14) comprennent des moyens (12,18) permettant l'enduction humide du papier transfert (3) avec la couche de masse auto-adhésive (4).

19. Feuille ou bande de papier (1) avec au moins une étiquette auto-adhésive (2) séparable du plan du papier, découpée à la matrice et dont le verso est enduit d'une couche d'une masse auto-adhésive (4) recouverte d'un papier transfert (3), l'étiquette étant fixée dans le plan du papier en ce que la couche de masse auto-adhésive (4) ainsi que le papier transfert (3) la dépassent en surface et en ce que le papier transfert (3) ainsi que la couche de masse auto-adhésive (4) ne présentent aucune trace de découpage, caractérisée en ce que le découpage à la matrice de l'étiquette se fait sur toute la circonférence.

20. Feuille ou bande de papier selon la revendication 19 caractérisée en ce que le papier transfert (3) est un papier au silicone dont le grammage ne dépasse pas 30g/m² au maximum ou un film traité au silicone dont l'épaisseur est inférieure ou égale à 25µ.
